# EUROPÄISCHE PATENTSCHRIFT

(11) **EP 0 194 656 B1**
(45) Veröffentlichungstag und Bekanntmachung des Hinweises auf die Patenterteilung: **19.10.1988**
(21) Anmeldenummer: 86103274.6
(22) Anmeldetag: 11.03.1986
(51) Int. Cl.: B22D 11/128

(54) **Metallstranggiessvorrichtung, insbesondere für Gussstränge aus Stahl**
Apparatus for the continuous casting of metals, expecially steel
Dispositif pour la coulée continue de métal, en particulier d'acier

(30) Priorität: 12.03.1985 DE 3508658
(43) Veröffentlichungstag der Anmeldung: 17.09.1986
(73) Patentinhaber: MANNESMANN Aktiengesellschaft, 40027 Düsseldorf (DE)
(72) Erfinder: Lohse, Dietmar, D-4230 Wesel (DE); Kothe, Dieter, D-4130 Moers (DE)

(56) Entgegenhaltungen:
- EP-A- 0 058 869
- AT-B- 371 033
- DE-A- 1 963 146
- DE-A- 2 133 144
- DE-B- 1 458 240
- FR-A- 2 042 593

## Beschreibung

Die Erfindung betrifft eine Metallstranggießvorrichtung, insbesondere für Gußstränge aus Stahl, mit einem in Gießrichtung auf die Stranggießkokille folgenden Führungsgerüst, das aus einzelnen Segmenten besteht, wobei jedes Segment jeweils einen oberen und einen unteren Stützrahmen aufweist, an jedem Stützrahmen mehrere Stützwalzen drehbar gelagert und zumindest einzelne Stützwalzen angetrieben sind und sich gegenüberliegende Stützrahmen auf einen Stützwalzenabstand entsprechend der Dicke des Gußstranges mittels Unter- und Oberrahmen verbindender hydraulischer, doppelt beaufschlagbarer, paarweise vorgesehener Hauptverstellantriebe einstellbar sind, denen Nebeneinstellantriebe mit mechanischer Einstellbarkeit zur Feineinstellung zugeordnet sind, wobei der Dickenabstand mittels am Führungsgerüst angeordneter Anschläge fixierbar ist.

Derartige aus der gattungsbildenden DE-A 15 08 859 bekannte Führungsgerüste mit Hauptverstell- und Nebeneinstellantrieben dienen der Führung und dem Transport von Anfahrsträngen bei Gießbeginn und dem Transport von Gußsträngen sowie dem Richten von gebogenen Gubsträngen, wobei Gußstränge über ihre Solldicke hinauswachsen oder unter ihre Solldicke schrumpfen können. Bei Gießunterbrechungen übt der Strang in gebogenen Strangführungsgerüsten eine unverhältnismäßig hohe Klemmkraft aus. Der Gußstrang kann in einem solchen Fall nur durch Auffahren der betroffenen Segmente aus dem Führungsgerüst entfernt werden.

Es ist bekannt (DE-AS 19 63 146), die Jochrahmen (oberer und unterer Stützrahmen) mit den daran befestigten Stützwalzen auf den gewünschten Dickenabstand einzustellen, indem zwischen dem Oberrahmen und einem Rahmenteil des Unterrahmens Distanzstücke eingelegt sind. Hier besteht das Distanzstück aus einer Büchse mit. Ringquerschnitt und am Umfang eingearbeiteten Stufen. Eine Einstellung des Dickenabstand zwischen den Stufen ist nicht möglich.

Es ist ferner bekannt (DE-AS 21 33 144), Treib-und/oder Richtrollen eines Strangführungsgerüstes vom Solldickenmaß zum Strang hin durch zusätzliche Kraftgeräte (Kolbenzylindereinheiten) bewegbar zu gestalten, wobei die durch die Kraftgeräte erzeugte Anstellkraft kleiner ist als diejenige der Kolbenzylinder-einheiten des Hauptverstellantriebes. Die Hauptverstellantriebe sind bei dieser Lösung gegen die Anschläge gefahren (erste Stellrichtung) und die Kraftgeräte, deren Kolben mit dem Kolben der Hauptverstellantriebe gelenkig verbunden sind, können als Tellerfederpakete oder als Kolbenzylindereinheiten ausgestaltet sein, um bei fixiertem Hauptverstellantrieb den Dickenabstand zu vergrößern (zweite Stellrichtung). Ein solches System ist weich und wirkt dem Sinn und Zweck der aufwendigen Hauptverstellantriebe geradezu entgegen. Die Hauptverstellantriebe können zwar aufgrund unterschiedlich dicker Anschläge auf verschiedene Dicken eingestellt werden. In allen Einstellungen hebt der Nebeneinstellantrieb durch ein nicht ausreichend genau kontrollierbares Auf- und Zustellen der Oberwalze diesen Effekt wieder auf.

Der Hauptverstellantrieb kann bei Überschreiten der Solldicke zwar den Strang auf die Solldicke reduzieren, jedoch ist der Nebeneinstellantrieb in dieser Situation nicht davon abzuhalten, den Dickenabstand zu vergrößern, so daß die beabsichtigten Wirkungen des Hauptverstellantriebes zweifelhaft sind. Es ist schon nachteilig, dem Hauptverstellantrieb eine solche Kraft zuzuordnen, die den Gußstrang bei Aufwölbungen vor den Stützrollen übermäßig verformt. In solchen Fällen sind bleibende Schäden des Gußgefüges zu befürchten. Der Nebeneinstellantrieb ist allenfalls in der Lage, die Oberrolle bei Unterschreiten der Solldicke zuzustellen. Ein solches Regelsystem ist unsicher und schafft labile Verhältnisse im Führungsgerüst.

Demgegenüber liegt der Erfindung die Aufgabe zugrunde, ein in jeder Dickeneinstellung starres, daher sicheres und trotzdem ausreichend schnelles Verstellsystem zu schaffen.

. Die gestellte Aufgabe wird erfindungsgemäß durch die Merkmale des Kennzeichens des Anspruchs 1 gelöst. Ein solches Verstellsystem vermeidet eine schwimmende Lagerung des oberen Stützrahmens in kritischen Phasen, falls der Gußstrang seine Solldicke vorübergehend und in kleineren Bereichen überschreiten sollte. Andererseits ist ein solches Verstellsystem im Hinblick auf die dauerhafte Anlage der Stützmittel der Nebeneinstellantriebe ausreichend starr und daher sicher. Es ist jedoch auch gewährleistet, die Oberwalzen zu den Unterwalzen schnell genug aufzufahren, und zwar um ein Maß, das im Stranggußbetrieb gefordert wird. Außerdem ist vorteilhaft, daß bei der dauerhaften Anlage der Stützmit- . tel an den Anschlägen eine parallele Lage der beiden Stützwalzen zueinander gesichert wird.

In Weiterbildung der Erfindung wird vorgeschlagen, daß der Nebeneinstellantrieb als Stützmittel eine antreibbare Gewindespindel aufweist, daß die Gewindespindel in einer Gewindemutter und in einer Büchse geführt ist, daß die Büchse im Bereich des Anschlags innerhalb eines im oberen Rahmen befestigten Büchsengehäuses eingepaßt ist und daß auch die Gewindemutter in dem Büchsengehäuse gehalten ist. Vorteilhafterweise eignet sich eine derart doppelt gelagerte Gewindespindel für die Aufnahme von hohen Stützkräften. Eine derartige Gewindespindel kann notfalls von Hand angetrieben sein.

In Weiterbildung der Erfindung ist vorgesehen, daß zwei Paare des Nebeneinstellantriebs auf dem Oberrahmen eines Segments angeordnet und mittels eines gemeinsamen Antriebs synchron betätigbar sind. Eine solche Antriebsanordnung gestattet, entsprechend der Ausdehnung eines Segmentrahmens die mechanischen Nebeneinstellantriebe auf der größtmöglichen zur Verfügung stehenden Grundfläche anzuordnen und dadurch eine gewünschte Parallelverstellung zum Gegenrahmen, z. B. zum Unterrahmen einzuhalten.

In Weiterbildung der Erfindung ist vorgesehen, daß ein Antriebsmotor bzw. ein nachgeschaltetes Vorgelege mittels Gelenkwellen und jeweils zwei Nebeneinstellantriebe mittels einer parallel zu den Stützwalzen verlaufenden Verbindungswelle antreibbar sind. Eine derartige Anordnung weist den Vorteil auf, den Antriebsmotor auch außerhalb des Führungsgerüstes auf einem Podest aufzustellen, um einen Austausch eines einzelnen Führungssegmentes zu begünstigen.

Eine weitere Verbesserung der Nebeneinstellantriebe besteht darin, daß die,Verbindungswellen jeweils auf ein Schneckengetriebe treiben, wobei das Schneckenrad auf der Gewindespindel und die Schnecke auf der Verbindungswelle befestigt sind. Zum einen besitzt eine solche Ausgestaltung den Vorteil, ein ausreichend großes Über- setzun^{g}sverhältnis zwischen dem Antrieb bzw. dem nachgeschalteten Vorgelege einerseits und der Gewindespindel vorsehen zu können. Andererseits ist die bewußte Anordnung des Schneckenrades auf dem Stützmittel, d. h. auf der Gewindespindel gleichbedeutend mit einer vorhandenen Rückstellbarkeit im Sinne einer Vergrößerung des Dickenabstandes, ohne daß die durch den Gußstrang auf die jeweilige Stützwalze übertragene Preßkraft ein Öffnen von sich aus bewirken könne (Selbsthemmungseffekt).

Das erfindungsgemäße Stützmittel in seiner Form als Gewindespindel kann auf der Innenseite zu den Hauptverstellantrieben angeordnet sein und bedarf daher besonderer Maßnahmen im Oberrahmen. Eine solche völlig getrennte Anordnung des Hauptverstellantriebes und des Nebeneinstellantriebs wird dadurch ermöglicht, daß das in dem oberen Stützrahmen eingesetzte Büchsengehäuse zweiteilig ausgeführt ist und ein erster Teil von unten und ein zweiter Teil von oben am oberen Stützrahmen einschiebbar und befestigbar ist.

Die Montage wird ferner noch dadurch erleichtert, daß in dem von unten eingeführten ersten Teil des zweiteiligen Büchsengehäuses die Gewindemutter nach oben gegen einen festen Absatz anliegt. Die Gewindemutter ist daher ggf. bei Verschleiß leicht austauschbar.

In der Zeichnung ist ein Ausführungsbeispiel der Erfindung schematisch dargestellt und wird im folgenden näher erläutert. Es zeigen :
Fig. 1 eine Seitenansicht eines aus mehreren Segmenten bestehenden Führungsgerüstes einer Metallstranggießvorrichtung (ohne Stranggießkokille),
Fig. 2 einen Querschnitt durch ein Führungssegment in Höhe der Hauptverstellantriebe, wobei die Nebeneinstellantriebe in die Schnittebene verlegt sind,
Fig. 3 einen Querschnitt durch einen Teil des Segmentrahmens im Bereich des Stützmittels für den Nebeneinstellantrieb,
Fig. 4 einen Querschnitt zum Gegenstand gemäß Fig. 3 und
Fig. 5 eine Draufsicht auf einen Segmentrahmen mit paarweise angeordneten Nebeneinstellantrieben.

Die Metall-, insbesondere Stahlstranggießvorrichtung weist ein (gebogenes) Führungsgerüst 1 auf (Fig. 1), das z. B. aus jeweils drei auf einem Lagerrahmen 2 angeordneten Segmenten 3 besteht. Das Führungsgerüst 1 ist deshalb in Segmente 3 eingeteilt, um bei Ausfall einer oder mehrerer der Stützwalzen 4 ein fertigjustiertes Segment 3 austauschen zu können.

Jedes Segment 3 weist einen oberen und einen unteren Stützrahmen 5a bzw. 5b auf. An jedem der Stützrahmen 5a und 5b sind mehrere, z. B. sechs der Stützwalzen 4 drehbar gelagert und hierbei auf die durch die Solldicke des Gußstrangs 6 gebildete Strangader eingestellt, wobei im Ausführungsbeispiel die .Krümmung des Bogens berücksichtigt ist. Bei einem geraden Gußstrang 6 ist die Ausrichtung verständlicherweise einfacher, weil dort die Stützwalzen 4 auf einer Geraden liegen.

Die Segmente 3 bilden vollständige Einheiten, die mittels hydraulischer Spanneinrichtungen 7 an den Lagerrahmen 2 befestigt sind. Für einzelne der Stützwalzen 4 sind Drehantriebe (nicht gezeichnet) vorgesehen, die außerhalb des Führungsgerüstes 1 aufgestellt sind. Von diesen Drehantrieben sind Gelenkwellen an Kupplungen auf den Zapfen der Stützwalzen 4 geführt.

Die zwei sich gegenüberliegenden Stützrahmen 5a und 5b sind auf einen Stützwalzenabstand bzw. Dickenabstand 8 entsprechend der Solldicke des Gußstrangs 6 eingstellt. Die Einstellung erfolgt über Hauptverstellantriebe 9, von denen zumindest ein Paar pro Seite neben dem Gußstrang 6 vorgesehen ist, wobei bei einer hydraulischen Ausführungsform der Hydraulikzylinder am unteren Stützrahmen 5b und die Kolbenstange am oberen Stützrahmen 5a mittels eines geeigneten Gelenkes befestigt sind.. im gezeichneten Ausführungsbeispiel sind zwei Paare von Hauptverstellantrieben 9 vorgesehen, so daß jeder obere Stützrahmen 5a an vier Kolbenstangen gehalten ist. Zweckmäßigerweise sind die Hauptverstellantriebe 9 doppelt beaufschlagbare Kolbenzylindereinheiten. Es ist setbstvertändtich möglich, auch nur mit einem Paar von Hauptverstellantrieben 9 auszukommen. Auf dem oberen Stützrahmen 5a befinden sich jeweils Nebeneinstellantriebe 10, wobei auch deren Anzahl (Fig. 1) variieren kann. Die Nebeneinstellantriebe 10 dienen zur Feineinstellung des Dickenabstandes 8 für Abweichungen von der Solldicke des Gußstranges 6.

Eine gegenüber Fig. vergrößerte Darstellung der Hauptverstell- und Nebeneinstellantriebe 9 und 10 zeigt Fig. 2. Der Dickenabstand 8 wird über ggf. austauschbare Anschläge 11 eingestellt, die auf einem Rahmenteil 12 aufliegen, der gleichzeitig ein schützendes, Wärmestrahlung abhaltendes Gehäuse 12a und 12b für die Hauptverstellantriebe 9 bildet und fest mit dem unteren Stützrahmen 5b verbunden ist. An den Gehäusen 12a und 12b sind die Dickenflächen des Gußstranges 6 führende Platten 13a bzw. 13b befestigt.

Ein Nebeneinstellantrieb 10 ist in den Fig. 3 und 4 genauer dargestellt. Er befindet sich mit seiner Achse 14 parallel zu der Achse 15 des Hauptverstellantriebs 9, dessen Kolbenstange 9a im oberen Stützrahmen 5a mittels Querbolzen 16 angelenkt ist. Das Stützmittel 17 befindet sich in allen Dickeneinstellungen in Kontakt mit den Anschlägen 11. Von dieser Position aus ist es möglich, einer Erhöhung der Dicke des Gußstranges 6 durch Nachgeben der Kolbenstange 9a und durch gleichzeitiges (ggf. unterschiedliches) Absenken des Stützmittels 17 entgegenzuwirken. Bei sinkender Strangdicke, d. h. bei sich verkleinerndem Dickenabstand 8 werden die Kolbenstange 9a und das Stützmittel 17 entsprechend nach unten verstellt. Eine Feineinstellung in beiden Stellrichtungen 18a und 18b bei fixierter Kolbenstange 9a wird durch die Ausführung des Stützmittels 17 als Gewindespindel 19 ermöglicht. Mit dem Gewindeteil 20 ist die Gewindespindel 19 in einer Gewindemutter 21 (Fig. 4) und in einer Büchse 22 geführt. Sowohl die Gewindemutter 21 als auch die Büchse 22 lagern in einem Büchsengehäuse 23. Das Büchsengehäuse 23 ist aus den Teilen 23a und 23b gebildet. Der erste Teil 23a wird von unten eingeschoben, der zweite Teil 23b von oben in den oberen Stützrahmen. Anschließend werden beide Teile miteinander z. B. durch eine Schweißnaht verbunden. Die Gewindemutter 21 ist hierbei nach einem ähnlichen Teilungssystem im oberen Teil 23b eingesetzt und gesichert. An der Gewindespindel 19 ist für Handbetrieb ein Sechskant 24 vorgesehen (Fig. 3 und 4). Das Stützmittel 17 könnte ein unerwünschtes Biegemoment im oberen Stützrahmen 5a und in weiteren Bauteilen erzeugen. Zur Vermeidung eines solchen übermäßigen Biegemomentes ist auf dem Anschlag 11 achsensymmetrisch zu den Achsen 14 und 15 eine ggf. lösbare Einlage 25 eingesetzt.

Der Nebeneinstellantrieb 10 ist in Paaren 26 (Fig. 5) auf dem oberen Stützrahmen 5a symmetrisch angeordnet und mittels eines gemeinsamen Antriebs 27 synchron betätigbar. Der zugehörige Antriebsmotor 27a bzw. ein nachgeschaltetes Vorgelege 28 übertragen die Einstellkraft mittels der Gelenkwellen 29 und 30 zu dem jeweils ersten Nebeneinstellantrieb 10 und von dort weiter zu dem jeweils zweiten Nebeneinstellantrieb 10 mittels parallel zu den Stützwalzen 4 verlaufenden V^{p}rbindungswellen 31 und 32.

Die Verbindungswellen 31 und 32 treiben jeweils auf ein Schneckengetriebe 33. (Fig. 2), dessen Schneckenrad 34 auf der Gewindespindel 19 befestigt ist. Die Schnecke 35 (innerhalb des Schneckengetriebegehäuses) ist auf der jeweiligen Verbindungswelle 31 bzw. 32 befestigt.

In Fig. 2 ist noch eine alternative Lösung zur Anordnung der Gewindespindel 19 mit Gewindemutter 21 gezeigt. Hier ist in dem von unten in den oberen Stützrahmen 5a eingeführten ersten Teil 23a die Gewindemutter 21 nach oben gegen einen festen Absatz 36 festgelegt. Im übrigen entspricht diese Ausführungsform der zu den Fig.3 und 4 beschriebenen Ausführungsform.

## Patentansprüche

1. Metallstranggießvorrichtung, insbesondere für Gußstränge aus Stahl, mit einem in Gießrichtung auf die Stranggießkokille folgenden Führungsgerüst, das aus einzelnen Segmenten besteht, wobei jedes Segment jeweils einen oberen und einen unteren Stützrahmen aufweist, an jedem Stützrahmen mehrere Stützwalzen drehbar gelagert und zumindest einzelne Stützwalzen angetrieben sind und sich gegenüberliegende Stützrahmen auf einen Stützwalzenabstand entsprechend der Dicke des Gußstranges mittels Unter-und Oberrahmen verbindender hydraulischer, doppelt beaufschlagbarer, paarweise vorgesehener Hauptverstellantriebe einstellbar sind, denen Nebeneinstellantriebe mit mechanischer Einstellbarkeit zur Feineinstellung zugeordnet sind, wobei der Dickenabstand mittels am Führungsgerüst angeordneter Anschläge fixierbar ist, dadurch gekennzeichnet, daß die Anpreßkraft an die Anschläge (11) einerseits über den hydraulischen Hauptverstellantrieb (9) regelbar ist und andererseits über den an einem der Stützrahmen (5a, 5b) gelagerten Nebeneinstellantrieb (10), dessen Stützmittel (17) in sämtlichen Dickeneinstellungen an den Anschlägen (11) anliegen und mit dessen Stützmitteln (17) der Dickenabstand (8) in beiden Stellrichtungen (18a und 18b) feineinstellbar ist.

2. Metallstranggießvorrichtung nach Anspruch 1, dadurch gekennzeichnet, daß der Nebeneinstellantrieb (10) als Stützmittel (17) eine antreibbare Gewindespindel (19) aufweist, daß die Gewindespindel (19) in einer Gewindemutter (21) und in einer Büchse (22) geführt ist, daß die Büchse (22) im Bereich des Anschlags (11) innerhalb eines im oberen Stützrahmen (5a) befestigten Büchsengehäuses (23) eingepaßt ist und daß auch die Gewindemutter (21) in dem Büchsengehäuse (23) gehalten ist.

3. Metallstranggießvorrichtung nach den Ansprüchen 1 und 2, dadurch gekennzeichnet, daß zwei Paare (26) des Nebeneinstellantriebs (10) auf dem oberen Stützrahmen (5a) eines Segments (3) symmetrisch angeordnet und mittels eines gemeinsamen Antriebs (27) synchron betätigbar sind.

4. Metallstranggießvorrichtung nach den Ansprüchen 1 bis 3, dadurch gekennzeichnet, daß ein Antriebsmotor (27a) bzw. ein nachgeschaltetes Vorgelege (28) mittels Gelenkwellen (29, 30) und jeweils zwei Nebeneinstellantriebe (10) mittels einer parallel zu den Stützwalzen (4) verlaufenden Verbindungswelle (31, 32) antreibbar sind.

5. Metallstranggießvorrichtung nach den Ansprüchen 1 bis 4, dadurch gekennzeichnet, daß die Verbindungswellen (31, 32) jeweils auf ein Schneckengetriebe (33) treiben, wobei das Schneckenrad (34) auf der Gewindespindel (19) und die Schnecke (35) auf der Verbindungswelle (31 bzw. 32) befestigt sind.

6. Metallstranggießvorrichtung nach den Ansprüchen 1 bis 5, dadurch gekennzeichnet, daß das in dem oberen Stützrahmen (5a) eingesetzte Büchsengehäuse (23) zweiteilig ausgeführt ist und ein erster Teil (23a) von unten und ein zweiter Teil (23b) von oben am oberen Stützrahmen (5a) einschiebbar und befestigbar ist.

7. Metallstranggießvorrichtung nach den Ansprüchen 1 bis 6, dadurch gekennzeichnet, daß in dem von unten eingeführten ersten Teil (23a) des zweiteiligen Büchsengehäuses (23) die Gewindemutter (21) nach oben gegen einen festen Absatz (36) anliegt.

## Claims

1. A continuous metal casting device, particularly for cast steel strands, with a guide frame following the continuous casting mould in the casting direction, which frame consists of individual segments, each segment having one upper and one lower support frame, several support roller being mounted on each support frame so as to pivot and at least individual support rollers being driven and opposing support frames being adjustable to a support roller distance corresponding to the thickness of the cast strand by means of hydraulic main displacement drives, provided in pairs and connecting lower and upper frames, which can be doubly acted on, to which secondary adjustment drives with the ability to be adjusted mechanically for fine adjustment are allocated, the thickness distance being able to be fixed by means of stops arranged on the guide frame, characterised in that the contact force on the stops (11) can be regulated on the one hand by the hydraulic main displacement drive (9), and on the other hand by the secondary adjustment drive (10) mounted on one of the support frames (5a, 5b), the support means (17) of which rest against the stops (11) in all thickness adjustments and with the support means (17) of which the thickness distance (8) can be finely adjusted in both positioning directions (18a and 18b).

2. A continuous metal casting device according to Claim 1, characterised in that the secondary adjustment drive (10) has as support means (17) a threaded spindle (19) capable of being driven, that the threaded spindle (19) is held in a threaded nut (21) and in a bushing (22), that the bushing (22) in the region of the stop (11) is fitted in a bushing housing (23) attached inside the upper support frame (5a) and that the threaded nut (21) is also held in the bushing housing (23).

3. A continuous metal casting device according to Claims 1 and 2, characterised in that two pairs (26) of the secondary adjustment drive (10) are arranged symmetrically on the upper support frame (5a) of one segment (3) and are operable synchronously by means of a common drive (27).

4. A continuous metal casting device according to Claims 1 to 3, characterised in that a drive motor (27a) or a succeeding transmission gear (28) can be driven by means of cardan shafts (29, 30) and two secondary adjustment drives (10) each by means of a connecting shaft (31, 32) running parallel to the support rollers (4).

5. A continuous metal casting device according to Claims 1 to 4, characterised in that the connecting shafts (31, 32) each drive a worm gear (33), the worm wheel (34) being attached to the threaded spindle (19) and the worm (35) to the connecting shaft (31 or 32).

6. A continuous metal casting device according to Claims 1 to 5, characterised in that the bushing housing (23) inserted in the upper support frame (5a) is designed in two parts and a first part (23a) can be inserted and attached to the upper support frame (5a) from below and a second part (23b) from above.

7. A continuous metal casting device according to Claims 1 to 6, characterised in that in the first. part (23a) introduced from below of the two-part bushing housing (23) the threaded nut (21) rests on top against a fixed step (36).

## Revendications

1. Dispositif de coulée continue de métal, en particulier pour barres en acier, avec un bâti de guidage qui suit la coquille de coulée continue dans le sens de coulée, et qui se compose de divers segments, en sachant que chaque segment présente un cadre d'appui supérieur et un cadre d'appui inférieur, que sur chaque cadre d'appui, pivotent plusieurs cylindres d'appui et qu'au moins certains cylindres d'appui sont motorisés, et que des cylindres d'appui opposés sont réglables au moyen de commandes hydrauliques de réglage principal prévues par paires, pouvant être doublement alimentées et reliant cadre inférieur et cadre supérieur de façon à ce que la distance entre cylindres d'appui corresponde à l'épaisseur de la barre coulée, des commandes de réglage auxiliaire à possibilité de réglage mécanique étant affectées aux commandes de réglage principal pour permettre le réglage de précision, en sachant que l'intervalle d'épaisseur peut être fixé à l'aide de butées disposées sur le bâti de guidage, caractérisé en ce que, la force de pression sur les butées (11) est réglable d'une part par l'intermédiaire de la commande hydraulique de réglage principal (9) et d'autre part par l'intermédiaire de la commande de réglage auxiliaire (10) qui est montée sur l'un des cadres d'appui (5a, 5b), dont les moyens d'appui (17) sont appuyés contre les butées (11) quels que soient les réglages d'épaisseur et avec les moyens d'appui de laquelle (17) l'intervalle d'épaisseur (8) peut être précisément réglé dans les deux sens de réglage (18a et 18b).

2. Dispositif de coulée continue de métal selon la revendication 1, caractérisé en ce que la commande de réglage auxiliaire (10) présente une broche filetée (19) pouvant être entraînée et servant de moyen d'appui (17), que la broche filetée (19) passe dans un écrou fileté (21) et dans une bague (22), que la bague (22) est encastrée, dans la zone de la butée (11), à l'intérieur d'un boîtier de bague.(23) fixé dans le cadre supérieur d'appui (5a) et que l'écrou fileté (21) est également maintenu dans le boîtier de bague (23).

3. Dispositif de coulée continue de métal selon les revendications 1 et 2, caractérisé en ce que deux paires (26) de la commande de réglage auxiliaire (10) sont disposées symétriquement sur le cadre d'appui supérieur (5a) d'un segment (3) et sont actionnées de manière synchronisée par l'intermédiaire d'un entraînement commun (27).

4. Dispositif de coulée continue de métal selon les revendications 1 à 3, caractérisé en ce qu'un moteur d'entraînement (27a) ou un réducteur placé en aval (28) peuvent être entraînés par des arbres articulés (29, 30) et que deux commandes de réglage auxiliaire (10) peuvent l'être au moyen d'un arbre de transmission (31, 32) parallèle aux cylindres d'appui (4).

5. Dispositif de coulée continue de métal selon les revendications 1 à 4, caractérisé en ce que les arbres de transmission (31, 32) entraînent chacun un engrenage à vis sans fin (33), en sachant que la roue tangente (34) est fixée sur la broche filetée (19) et la vis sans fin (35) l'est sur l'arbre de transmission (31 ou 32).

6. Dispositif de coulée continue de métal selon les revendications 1 à 5, caractérisé en ce que le boîtier de bague (23), inséré dans le cadre supérieur d'appui (5a), est en deux parties et qu'une première partie (23a) peut être insérée et fixée par en bas sur le cadre supérieur d'appui (5a) alors qu'une deuxième partie (23b) peut l'être par en haut.

7. Dispositif de coulée continue de métal selon les revendications 1 à 6, caractérisé en ce que, dans la première partie (23a) du boîtier de bague en deux parties (23), l'écrou fileté (21) est appûyé vers le haut contre un épaulement fixe (36).
